# EUROPÄISCHE PATENTSCHRIFT

(11) **EP 0 576 824 B1**
(45) Veröffentlichungstag und Bekanntmachung des Hinweises auf die Patenterteilung: **23.10.1996**
(21) Anmeldenummer: 93108250.7
(22) Anmeldetag: 21.05.1993
(51) Int. Cl.: B41F 33/00

(54) **Druck-Qualitätskontrolleinrichtung für eine Schön- und Widerdruck-Rotationsdruckmaschine**
Printing quality control device for perfecting rotary printing machine
Dispositif de contrôle de la qualité d'impression pour machine d'impression rotative recto-verso

(30) Priorität: 30.05.1992 DE 4217942
(43) Veröffentlichungstag der Anmeldung: 05.01.1994
(73) Patentinhaber: KOENIG & BAUER-ALBERT AKTIENGESELLSCHAFT, D-97080 Würzburg (DE)
(72) Erfinder: Bolza-Schünemann, Hans-Bernard, Dr.-Ing., D-97074 Würzburg (DE)

(56) Entgegenhaltungen:
- AT-A- 380 832
- US-A- 4 488 808

## Beschreibung

Die Erfindung betrifft eine Druckqualitäts-Kontrolleinrichtung für eine Schön- und Widerdruck-Rotationsdruckmaschine gemäß dem Oberbegriff des Patentanspruches 1.

On-line-Druckqualitäts-Kontrolleinrichtungen für Rotationsdruckmaschinen sind z. B. durch die gattungsgemäße EP 01 94 331 A1 oder die US 44 88 808 A1 bekannt geworden. Diese beiden Druckschriften beschreiben im Detail Qualitätskontroll-Einrichtungen für den Schöndruck.

Bei Schön- und Widerdruckmschinen ist die Gefahr von Rückseitenmakulatur groß, weil es heute z. B. viele umschaltbare Bogenoffsetmaschinen im Markt gibt, die entweder nur normalen Mehrfarbenschöndruck (Einseitendruck) oder Schön- und Widerdruck (Zweiseitendruck) machen können. Derartige umschaltbare Bogendruckmaschinen haben üblicherweise nur einen Großstapel-Bogenausgang, bei dem alle Bogen mit der Schöndruckseite bzw. Widerdruckseite nach oben abgelegt werden. Daher kann der Drucker bei laufendem Betrieb nur eine bedruckte Seite beobachten. Die Rückseite des Bogens bleibt unkontrolliert - ganz gleich, ob sie unbedruckt oder bedruckt ist. Deshalb ziehen erfahrene Drucker von Zeit zu Zeit Probebogen für eine Gesamtkontrolle beider Bogenseiten.

Es sind aber auch Einrichtungen zur Gesamtkontrolle in verschiedenen Bauarten schon bekannt. So hatte man bei umschaltbaren Bogentiefdruckmaschinen zwei gegenüberliegende Ablegetische, auf die die beidseitig bedruckten Bogen wechselweise derart abgelegt wurden, daß auf einem Tisch die Schöndruckseite, auf dem anderen Tisch die Widerdruckseite der Bogen oben lag und von je einer Kontrollperson auf Druckqualität laufend inspiziert wurde. Nachteilig ist bei diesem Verfahren die beschränkte Maschinendrehzahl und die ständige Anwesenheit zweier Bogenfang- und Kontrollpersonen.

Eine andere bekannte Bauart arbeitet mit zwei hintereinandergestellten Großstapelauslegern, denen die Bogen gegenläufig zugeführt werden, damit bei einem Stapel die Schöndruckseite, beim anderen Stapel die Widerdruckseite oben liegt zwecks visueller Qualitätskontrolle. Hier sind hohe Maschinenleistungen möglich, aber die Maschinen werden durch zwei Stapel erheblich länger und teuerer.

Der Erfindung liegt die Aufgabe zugrunde, eine Druck-Qualitätskontrolleinrichtung an einer Schön- und Widerdruck-Rotationsdruckmaschine, vorzugsweise Bogenrotationsdruckmaschine, zu schaffen, durch die es ermöglicht wird, mit nur einem einzigen Hoch- oder Niederstapelausleger auszukommen.

Die Aufgabe wird gelöst durch die Merkmale des kennzeichnenden Teils des Patentanspruches 1.

Ein Ausführungsbeispiel der Erfindung wird in der Zeichnung dargestellt und im folgenden naher beschrieben.

In einer an sich bekannten Schön- und Widerdruck-Bogenrotationsdruckmaschine werden Papierbogen 1 in bekannter Weise im Schön- und Widerdruck d. h. beidseitig bedruckt. Die Bogen 1 werden von dem letzten Druckwerk an eine an sich bekannte Bogenauslegevorrichtung 2 übergeben. Die Bogenauslegevorrichtung 2 übernimmt und transportiert mittels gesteuerter Greiferreihen (nicht dargestellt) die Bogen 1 und durch Öffnen der Greiferreihen werden die Bogen 1 auf einer Stapeleinrichtung 3 abgelegt. Die Greiferreihen sind auf bekannten Greiferwagen montiert, die an zwei endlosen Ketten 4 befestigt sind. Vom Hauptantrieb der Maschine angetriebene Kettenräder 6 sorgen für den synchronen Antrieb der Kettenräder 6 zur Maschine.

Typisch für die Bogenauslegevorrichtungen 2 ist, daß sie an die Kettenräder 6 anschließend, eine längere gerade, nach oben ansteigende Bogentransportstrecke 7 aufweisen. In einem Zwischenraum 8 zwischen vor- und zurücklaufendem Trumm der Ketten 4 ist Blitzlichtquelle 9 vorgesehen, die in einem Abstand außerhalb des Erfassungskegels einer Videokamera 13 im Widerdruck bedruckten Bogenseite 12 angeordnet ist. Blitzlichtquelle 9 und Videokamera 13 sind miteinander synchronisiert. In einigem Abstand von einer Bewegungsspur der Bogen 1 ist die Videokamera 13 angeordnet. Die Videokamera 13 ist als ein ortsfestes System mit einem CCD-Flächensensor ausgerüstet und der Leitstrahl trifft in einem rechten Winkel auf die Bogenoberseite. Abstand und Brennweite der Videokamera sind so gewählt, daß die gesamte Fläche eines Bogens maximalen Formats mit einer einzigen "Aufnahme" erfaßt wird.

Um den Kontrollvorgang exakt einzuleiten, wird ein z. B. am Wellenende des Kettenrades 6 angeordneter Encoder 14 vorgesehen. Dieser Encoder 14 macht eine photoelektronische Auslöseeinrichtung "scharf" die als Marken- oder Kanten- oder Druckanfang-Erkennungs-Opto-Elektronik ausgeführt werden kann. Erfaßt nun die Marken- oder Kanten- oder Druckanfang-Erkennungs-Opto-Elektronik in der "Fensterphase" in der sie - über den Encoder 14 - "scharf" ist, die vorgesehene aufgedruckte Druckmarke 18 oder die Bogenvorderkante oder eine sonstige frei wählbare markante gedruckte Linie oder den Druck-Anfang, so wird das gewonnene Signal an die Mikroprozessoreinheit geleitet und diese löst einen Steuerbefehl zur Betätigung des Blitzgerätes 9 und der Videokamera 13 aus. Von der Videokamera 13 wird eine einzige Aufnahme gemacht und der Bildinhalt digital im Speicher der Mikroprozessoreinheit 16 gespeichert und mit dort ebenfalls gespeicherten Sollwerten Pixel für Pixel verglichen.
Bei Abweichungen, die über die zulässige Toleranz hinausgehen, werden von der Mikroprozessoreinheit 16 Steuerimpulse 17 an die elektrische Steuerung der Maschine abgegeben, die die Signale für die Bediener oder eine Makiervorrichtung in Betrieb setzt, um den beanstandeten Bogen zu markieren oder eine bekannte Bogenauswurfvorrichtung zu aktivieren.

Um die Rückseite des Bogens 1 (Schöndruck) zu kontrollieren sind unterhalb der Bewegungsspur der Bogen 1 in einem Abstand eine Blitzlichtquellen 11 in größerem Abstand eine zweite Videokamera 19 mit optischem System und einem CCD-Flächensensor angeordnet.
Die Anordnung und Funktion und Aktivierung
von Videokamera 19, Blitzlichtquelle 11 und Encoder 21 sind die gleichen wie bei Blitzlichtquelle 9, Videokamera 13 und Encoder 14 beschrieben. Die Marken- oder Kanten- oder Druckanfang-Erkennungseinrichtung ist ebenfalls der oben beschriebenen gleich.
Um den Kontrollvorgang für die Videokamera 19 einzuleiten, ist ein von der Welle der Kettenräder 6 ein der Kamera 19 zugeordneter Encoder 21 angetrieben. Die Encoder 14 und 21 sind schalttechnisch mit der Mikroprozessoreinheit 16 verbunden. Steuerung, Kontrolle und Fehlerauswertung sind bei beiden Videokamera-Systemen für Schön- und Widerdruck gleich.

Durch die erfindungsgemäße Anordnung der beiden Videokameras mit Flächen-CCD-Sensoren im aufsteigenden Teil der Bogenauslage, ist es möglich, sowohl die Bogenvorder- wie auch die Bogenrückseite vor der Ablage des Bogens auf den Stapel in bezug auf die Druckqualität zu kontrollieren.

Es ist auch möglich, ein oder mehrere von einer Kontrollperson als gut befundene Bogen aus der Maschine zu entnehmen und sie über Bogenanlage durch die Druckmaschine laufen zu lassen. Hierbei wird die Bogenkontrollvorrichtung auf planen geschaltet um so das "gute"-Druckmuster als Sollwert aufzunehmen und Pixel für Pixel im Mikroprozessor abzuspeichern.

Wegen der sich bewegenden Greiferwagen mit den Greiferreihen ist es notwendig, die Lichtquellen 9, 11 als Blitzlichteinrichtungen zu gestalten. Die Videokameras 13 und 19 sind in diesem Falle so geschaltet angeordnet, daß sie dann ein Gesamtbild aufnehmen, wenn kein Greiferwagen das Bild durchläuft.

Um die Bogen 1 exakt zu führen, können Bogenleitstäbe vorgesehen sein, auf denen jeweils der Bogen in seinen druckfreien Bereichen gleitet.

Die Marken- der Kanten- oder Druckanfang-Opto-Elektronik ist in das Videokameragehäuse und in ihre elektronische Schaltung integriert.

Es können aber auch saugluftbeaufschlagte Saugringe eingesetzt werden, die ebenfalls in druckfreien Bereichen auf den Bogen einwirken. Die Umfangsgeschwindigkeit der Saugringe ist hierbei etwas geringer als die Bogengeschwindigkeit. Hierdurch kann der Bogen während der Meßphase zwischen den Greiferreihen und den Saugringen gestrafft gehalten werden.

### Teileliste

- 1: Papierbogen
- 2: Bogenauslegevorrichtung
- 3: Stapeleinrichtung
- 4: Kette
- 5: -
- 6: Kettenräder
- 7: Bogentransportstrecke
- 8: Zwischenraum
- 9: Lichtquelle
- 10: -
- 11: Lichtquelle
- 12: Bogenseite, Widerdruck
- 13: Videokamera
- 14: Encoder
- 15: -
- 16: Mikroprozessoreinheit
- 17: Signal
- 18: Druckmarke
- 19: Videokamera
- 20: -
- 21: Encoder

## Patentansprüche

1. Druck-Qualitätskontrolleinrichtungen für bedruckte Bogen, in einer Schön- und Widerdruck-Rotationsdruckmaschine, dadurch gekennzeichnet, daß unterhalb einer Bewegungsbahn der bedruckte Bogen (1) innerhalb eines Bereiches einer geraden, zwischen Kettenrad (6) und Stapeleinrichtung (3) vorgesehenen Bogentransportstrecke (7) eine, auf die Bewegungsbahn im getakteten Betrieb betreibbare, ausgerichtete Videokamera (13; 19) mit einem CCD-Flächensensor und eine mit der Videokamera (13) synchropisierte Blitzlichtquelle (9; 11) vorgesehen sind, daß eine Einrichtung zur wahlweisen Erkennung von Druckmarken oder gedruckten Linien auf einen zu kontrollierenden Bogen (1) und zur Auslösung eines Bildaufnahme-Kommandos an die Videokamera (13; 19) und eines Kommandos zur Auslösung eines Lichtblitzes durch die Blitzlichteinrichtung (9; 11) Vorgesehen ist, und daß eine Mikroprozessoreinheit (16) mit Speicher zur Koordinierung des Zusammenwirkens von Videokamera (13; 19), Blitzlichteinrichtung (9; 11) und Einrichtung zur wahlweisen Erkennung von Druckmarken oder gedruckten Linien vorgesehen ist.

2. Druck-Qualitätskontrolleinrichtung nach Patentanspruch 1, dadurch gekennzeichnet, daß oberhalb und unterhalb der Bewegungsbahn der bedruckten Bogen (1) im Bereich der geraden Bogentransportstrecke je eine Videokamera (13; 19), je eine Blitzlichtquelle (9; 11) und je eine Einrichtung zur wahlweisen Erkennung von Druckmarken oder gedruckten Linien vorgesehen sind.

3. Druck-Qualitätskontrolleinrichtung nach den Patentansprüchen 1 bis 2, dadurch gekennzeichnet, daß die Druck-Qualitätskontrolleinrichtung einen Lernmodus beinhaltet, in dem ein Bildinhalt von einem ausgewählten, bedruckten Bogen erfaßt und pixelweise als Sollwert in der Mikroprozessoreinheit (16) abgespeichert wird.

4. Druck-Qualitätskontrolleinrichtung nach Patentanspruch 3, dadurch gekennzeichnet, daß die Druck-Qualitätskontrolleinrichtung auf Lernmodus geschaltet wird, wenn ein oder mehrere visuell als gut befundene(r) Bogen erneut vom Bogenanleger anfangend bis zum Auslegerstapel durch die Druckmaschine ohne weiteres Bedrucken gefördert werden.

5. Druck-Qualitätskontrolleinrichtung nach den Patentansprüchen 1 bis 4, dadurch gekennzeichnet, daß mehrere sowohl die Bogenrückseite wie die Bogenvorderseite kontrollierende Druck-Qualitätskontrolleinrichtungen (9, 13, 16; 11, 19, 16) vorgesehen sind.

6. Druck-Qualitätskontrolleinrichtung nach den Patentansprüchen 1 bis 5, dadurch gekennzeichnet, daß Bogenleitstäbe und / oder Saugringe zur Führung und / oder Straffung der Bogen in Bereichen vorgesehen sind, in denen die Bogen nicht bedruckt sind.

## Claims

1. Printing quality control means for printed sheets, in a perfecting rotary printing machine, characterized in that, below a path of movement of the printed sheets (1) within a region of a straight sheet-transporting section (7), provided between the chain wheel (6) and the stacking means (3), there are provided a video camera (13; 19) directed towards the path of movement and operable in pulsed operation and having a CCD surface sensor, and a flash light source (9; 11) synchronized with the video camera (13), in that a means of selectively recognizing printing marks or printed lines on a sheet (1) to be checked and of triggering an image-recording command to the video camera (13; 19) and a command to trigger a flash light by the flash light means (9; 11) is provided, and in that a microprocessor unit (16) having a memory for coordinating the cooperation of the video camera (13; 19), the flash light means (9; 11) and the means of selectively recognizing printing marks or printed lines is provided.

2. A printing quality control means according to Claim 1, characterized in that respectively one video camera (13; 19), respectively one flash light source (9; 11) and respectively one means for selectively recognizing printing marks or printed lines is provided above and below the path of movement of the printed sheets (1) in the region of the straight sheet-transporting section.

3. A printing quality control means according to Claims 1 to 2, characterized in that the printing quality control means contains a learning mode in which image information from a selected printed sheet is captured and stored pixel by pixel as the set value in the microprocessor unit (16).

4. A printing quality control means according to Claim 3, characterized in that the printing quality control means is switched to learning mode when one or more sheets found to be visually good are conveyed again, from the sheet feeder to the delivery stack, through the printing machine without further printing.

5. A printing quality control means according to Claims 1 to 4, characterized in that a plurality of printing quality control means (9, 13, 16; 11, 19, 16) checking both the rear side of the sheet and the front side of the sheet are provided.

6. A printing quality control means according to Claims 1 to 5, characterized in that sheet-guiding rods and/or suction rings are provided for guiding and/or tensioning the sheets in regions in which the sheets are not printed.

## Revendications

1. Le dispositif de contrôle de la qualité d'impression pour l'impression de feuilles, dans une machine d'impression rotative recto-verso présente les caractéristiques suivantes : au-dessous de l'axe de déplacement, se trouvent la feuille imprimée (1) à l'intérieur d'une zone d'acheminement de la feuille (7), rectiligne, disposée entre la roue dentée (6) et le dispositif d'empilage (3) ; une caméra vidéo (13, 19) équipée d'un palpeur de surface à transfert de charges, installée sur la voie d'acheminement et pouvant se déplacer de façon synchronisée ; une source de lumière flash (9, 11) en synchronisation avec la caméra vidéo (13) ; un dispositif de reconnaissance facultative des marques d'impression ou des lignes imprimées sur une feuille à contrôler (1) et pour le déclenchement d'une commande de prise de vue à la caméra vidéo (13, 19) et d'une commande de déclenchement d'une lumière-flash également par le dispositif de lumière-flash (9, 11) ; une unité de microprocesseur (16) avec mémoire de coordination de l'action de la caméra vidéo (13, 19), un dispositif de lumière-flash (9, 11) et un dispositif de reconnaissance facultative des marques d'impression ou des lignes imprimées.

2. Le dispositif de contrôle de la qualité d'impression, selon la revendication de brevet 1, présente les caractéristiques suivantes : au-dessus et au-dessous de l'axe de déplacement des feuilles imprimées (1), dans la zone de surface d'acheminement des feuilles rectiligne, sont placées deux caméras vidéo (13, 19), disposant chacune d'une source de lumière-flash (9, 11) et d'un dispositif de reconnaissance facultative des marques d'impression ou des lignes imprimées.

3. Le dispositif de contrôle de la qualité d'impression, selon les revendications de brevet 1 à 2, présente la caractéristique suivante : le dispositif de contrôle de la qualité d'impression contient un mode adaptatif, dans lequel le contenu d'image d'une feuille sélectionnée et imprimée est saisi et stocké dans une unité de microprocesseur (16), en tant que valeur nominale, sous forme de pixels.

4. Le dispositif de contrôle de la qualité d'impression, selon la revendication 3 du brevet, présente la caractéristique suivante : le dispositif de contrôle de la qualité d'impression est placé en mode adaptatif lorsqu'une ou plusieurs feuilles jugée(s) d'une bonne qualité visuelle sont à nouveau acheminées jusqu'à la pile de sortie, en traversant la machine sans être à nouveau imprimée(s).

5. Le dispositif de contrôle de la qualité d'impression, selon les revendications de brevet 1 à 4, présente la caractéristique suivante : plusieurs dispositifs de contrôle de la qualité d'impression, devant contrôler à la fois les pages recto et les pages verso, sont prévus (9, 13, 16, 11, 19, 16).

6. Le dispositif de contrôle de la qualité des feuilles, selon les revendications 1 à 5 du brevet, présente la caractéristique suivante : des barres de guidage des feuilles et/ou des anneaux d'aspiration sont prévus pour l'acheminement et/ou la tension de la feuille dans les zones dans lesquelles la feuille n'est pas imprimée.
